# EUROPÄISCHE PATENTSCHRIFT

(11) **EP 1 063 369 B1**
(45) Veröffentlichungstag und Bekanntmachung des Hinweises auf die Patenterteilung: **20.10.2004**
(21) Anmeldenummer: 00110850.5
(22) Anmeldetag: 23.05.2000
(51) Int. Cl.: E04H 1/04, E04H 1/02, E04H 1/00

(54) **Wohnbaukörperanordnung**
Housing building arrangement
Agencement de corps de bâtiment d'habitation

(30) Priorität: 22.06.1999 DE 19928479
(43) Veröffentlichungstag der Anmeldung: 27.12.2000
(73) Patentinhaber: Bechtle, Fritz, 74257 Untereisesheim (DE)
(72) Erfinder: Bechtle, Fritz, 74257 Untereisesheim (DE)
(74) Vertreter: Clemens, Gerhard, Dr.-Ing.

(56) Entgegenhaltungen:
- DE-A- 2 726 303
- DE-A- 3 623 798
- GB-A- 1 231 354
- GB-A- 1 246 178
- US-A- 3 750 354
- US-A- 4 118 905

## Beschreibung

### TECHNISCHES GEBIET

Die vorliegende Erfindung betrifft eine Wohnbaukörperanordnung für ein sich in Längsrichtung und in Breitenrichtung erstreckendes Grundstück mit in Breitenrichtung sich rastermäßig wiederholende Baukörpervorrichtungen mit im Wesentlichen parallel und übereinander angeordneten Baukörpereinrichtungen, wobei
- jede Baukörpervorrichtung zwei in Breitenrichtung beabstandet angeordnete Baukörpereinrichtungen aufweist,
- jede Baukörpereinrichtung eine separate erste Hauseinheit und eine separate zweite Hauseinheit aufweist.

### STAND DER TECHNIK

Bei dem Erwerb von Wohnbaukörpern stellen die Grundstückskosten, insbesondere im Städtebereich, einen erheblichen Anteil dar. Daher sind die Planer bestrebt, die Grundstücksfläche im Rahmen des nach gesetzlichen Vorschriften festzusetzenden Bebauungsplans möglichst hoch auszunutzen, d.h. möglichst viele Hauseinheiten auf einem Grundstück unterzubringen, um beispielsweise für eine junge Familie preislich erschwingbare Hauseinheiten zur Verfügung stellen zu können, insbesondere im Stadtbereich.

So sind im Bereich des Geschosswohnungsbaus Grundstücksnutzungswerte in innerstädtischen Gebieten bei einer dichten Bebauung zulässig in der Form: 0,4/1,2, d.h., dass 40 % (Prozent) des Grundstücks überbaut sind und 120 % der Grundstücksfläche als Geschossfläche zur Verfügung stehen. Dies führte häufig zu dem bekannten Geschosswohnungsbau, der aufgrund seines tristen und anonymen Charakters bei Bauinteressenten beziehungsweise Wohnungskäufern auf wenig Gegenliebe stößt. Die notwendigen PKW-Stellplätze sind in der Regel nur in Tiefgaragen herstellbar.

Bevorzugt werden, insbesondere von jungen Familien, Wohnbaukörperanordnungen, die als Reihenhausbau oder Doppelhausbau bekannt sind. Diese Bebauung ermöglicht jedoch nicht die Ausnutzung des Grundstücks mit den hinsichtlich des Bebauungsplans zulässigen hohen Grundstücksnutzungswerten im innerstädtischen Bereich. Daher sind derartige Bauformen im innerstädtischen Bereich wirtschaftlich nicht umzusetzen.

In der US 4,118,905 A ist eine Wohnbaukörperanordnung der eingangs genannten Art beschrieben. Dabei handelt es sich um einen aus gleichartigen Raumzellen zusammengesetzten Geschosswohnungsbau, der über gemeinschaftliche Treppenhäuser erschlossen wird. Die technische Ver- und Entsorgung findet ähnlich wie bei gewerblichen Bauvorhaben in dafür vorgesehen Blindböden statt. Für diese Art der Wohnbaukörperanordnung ist keine Realteilung möglich, das heißt die jeweiligen Wohnungseigentümer erwerben ein Miteigentumsrecht an der gesamten Wohnbaukörperanordnung, da die Baukörper als solche aufeinandergestapelt sind (Geschosswohnungsbau). Die als Raumzellen vorgefertigten Wohnkörper sind dabei unmittelbar nebeneinander und unmittelbar übereinander, zum Teil mit einem gewissen Versatz, angeordnet.

In der GB 1 246 178 A ist ein System für die technische Verund Entsorgung von gestapelten Geschosselementen beschrieben, bei dem Installationszellen eingesetzt werden, die speziell für ein Bausystem mit hohem Vorfertigungsgrad entwickelt worden sind.

Die US 3,750,354 A offenbart eine Wohnkörperanordnungsvorrichtung mit einem speziell für den Geschosswohnungsbau entwickelten Erschließungs- und Ver- und Entsorgungssystem. Dabei wird ein sogenanntes Split-Level-System eingesetzt mit unterschiedlich versetzten Wohneinheiten und integrierten Garagen.

In der DE 27 26 303 A ist ein Bausystem mit hohem Vorfertigungsgrad in der technischen Installation für die spezifische Raumnutzung deren Ausstellungsmerkmale beschrieben. Diese Art der Ver- und Entsorgung wird vornehmlich im Gewerbebau, im Schul- und Verwaltungsbau angewendet. Dabei wird eine Vielzahl von vorgefertigten Installationselementen eingesetzt.

Die DE 36 23 798 A offenbart sanierte oder modernisierte Wohngebäude mit mehreren oder vielen Wohnungen. Jede einzelne Wohnung ist in Bezug auf Ver- und Entsorgung und Wärmedämmmaßnahmen als selbständige Einheit wie ein Einfamilienhaus gestaltet und darüber hinaus sind die einzelnen Räume der Wohnung veränderbar in Bezug auf Wärmeversorgung und -dämmung, Be- und Entlüftung.

### DARSTELLUNG DER ERFINDUNG

Ausgehend von dem genannten Stand der Technik liegt der vorliegenden Erfindung die Aufgabe beziehungsweise das technische Problem zugrunde, eine Wohnbaukörperanordnung für ein Grundstück anzugeben, die eine höchstmögliche Ausnutzung der Grundstücknutzungswerte für den Geschosswohnungsbau im innerstädtischen Bereich im Rahmen einer dichten Bebauung ermöglicht, wobei auf die übliche Geschossbauweise verzichtet werden soll und unter Ausnutzung der Grundstücknutzungswerte eine Anordnung geschaffen werden soll, die ihrer Art nach der Bebauungsart einer Doppelhausbebauung entspricht und in wirtschaftlich vertretbaren Grenzen gebaut werden kann und daher einzelnen Hauseinheiten ein hohes Preis-Leistungs-Verhältnis zukommt.

Die erfindungsgemäße Wohnbaukörperanordnung ist durch die Merkmale des unabhängigen Anspruchs 1 gegeben. Vorteilhafte Ausgestaltungen und Weiterbildungen sind Gegenstand der abhängigen Ansprüche.

Die erfindungsgemäße Wohnbaukörperanordnung ist demgemäß dadurch gekennzeichnet, dass
- die erste und zweite Hauseinheit in Längsrichtung direkt versetzt aneinander anschließend angeordnet sind,
- die erste Hauseinheit ein unteres Geschoss (Erdgeschoss) und ein darüber befindliches oberes Geschoss (Obergeschoss) aufweist,
- die zweite Hauseinheit ein unteres Geschoss und ein darüber befindliches oberes Geschoss (Dachgeschoss) aufweist,
- das obere Geschoss der ersten Hauseinheit auf demselben Niveau wie das untere Geschoss der zweiten Hauseinheit angeordnet ist,
- unterhalb der zweiten Hauseinheit eine Garageneinheit angeordnet ist,
- eine einzige Übergabeeinheit für die gesamte Wohnkörperanordnung vorhanden ist, innerhalb derer der Anschluss an die von außen kommenden Ver- und Entsorgungsleitungen, insbesondere für Strom, Telekommunikationseinrichtungen, Gas, Wasser, über entsprechende Messeinheiten erfolgt, und
- von der Übergabeeinheit zumindest eine Erschließungs-Trasse mit Ver- und Entsorgungsleitungen im Wesentlichen in Breitenrichtung verlaufend abgeht, an die die einzelnen Hauseinheiten der Baukörpereinrichtungen ver- und entsorgungsmäßig unter Zwischenschaltung von Mess- und Verteileinheiten angeschlossen sind.

Die Wohnbaukörperanordnung bestehend aus zwei Hauseinheiten und einer Garageneinheit kann in Realteilung entsprechend Hauseinheiten erstellt werden.

Mit der erfindungsgemäßen Wohnungsbaukörperanordnung ist eine besonders hohe Ausnutzung der Grundstücksfläche möglich, wobei Grundstücksnutzungswerte wie beim Geschossbau erzielt werden und gleichzeitig der gewünschte Charakter einer Doppelhausbebauung vorhanden ist. Durch den Einsatz einer einzigen Übergabeeinheit für die von außen kommenden Ver- und Entsorgungsleitungen vermindern sich des Weiteren die Baukosten für die Gesamt-Wohnbaukörperanordnung deutlich, da nicht jede Hauseinheit separat an das öffentliche Versorgungsnetz angeschlossen werden muss, sondern diese innerhalb der Wohnbaukörperanordnung über die Erschließungs-Trasse mit separaten Ver- und Entsorgungseinheiten pro Hauseinheit ausgestattet ist.

Bei der Planung und Erstellung neuer Baulandflächen vermindern sich die Kosten für die öffentliche Erschließung ganz erheblich, da das öffentliche Ver- und Entsorgungsnetz in den Anliegerstraßen entfällt, wodurch die Grundstückspreise sinken. Lediglich in den Haupterschließungsstraßen ist ein öffentliches Ver- und Entsorgungsnetz vorzuhalten.

Durch den versetzten Ansatz der ersten und zweiten Hauseinheit steht für jede Hauseinheit eine Terrassen-fläche mit Haus- beziehungsweise Dachgarten zur Verfügung.

Ganz besonders vorteilhaft ist, dass sich die Wohnbereiche der ersten und zweiten Hauseinheit in derselben Himmelsrichtung orientieren und sich alle Schlafräume im ersten Stockwerk befinden.

Insgesamt wird somit eine Wohnbaukörperanordnung zur Verfügung gestellt, die eine wirtschaftliche Erstellung der Gesamtanlage ermöglicht und somit auch im Bereich dichter Bebauung (innerstädtische Gebiete) eine wirtschaftliche Erstellung von Hauseinheiten ermöglicht, die preislich die Möglichkeiten einer jungen Familie nicht übersteigt.

Eine besonders bevorzugte Ausgestaltung zeichnet sich dadurch aus, dass die Erschließungs-Trasse zwischen Garageneinheit und dem unteren Geschoss der ersten Hauseinheit verläuft, wodurch eine einfache konstruktive bauliche Ausbildung ermöglicht und letztendlich eine einfache Wartung gewährleistet ist, da zunächst nach außen hin die Wartung und Mengenerfassung an der einzigen Übergabeeinheit erfolgt. Preislich ist der Anschluss an die öffentlich zur Verfügung gestellten Versorgungseinheiten erfindungsgemäß nur in einer Station besonders vorteilhaft, da keine Anschlusskosten an das öffentliche Netz der einzelnen Hauseinheiten anfallen und sich des Weiteren die Eigentümergemeinschaft als Großabnehmer kostengünstigere Tarife der Versorger aushandeln kann. Die einzelnen Hauseinheiten werden in einfacher Art und Weise durch Verteiler- und Messeinheiten, die entlang der Erschließungs-Trasse vorhanden sind, mit den entsprechenden Anschlüssen versorgt.

Eine besonders einfache und konstruktiv vorteilhafte, einer Wartung, Änderung oder Erweiterung entgegenkommende Ausführungsform zeichnet sich dadurch aus, dass die Erschließungs-Trasse niveaumäßig unterhalb der Decke des unteren Geschosses der zweiten Hauseinheit verläuft.

Um die Möglichkeit weiterer zukünftiger Ver- und Entsorgungsleitungen, die unterirdisch zu verlegen sind, vorzusehen, ist es besonders vorteilhaft, eine weitere Erschließungs-Trasse niveaumäßig unterhalb des unteren Geschosses der ersten Hauseinheit anzuordnen, wobei diese Erschließungs-Trasse in der selben Richtung (Breitenrichtung des Grundstücks) wie die oben erwähnte Erschließungs-Trasse verläuft und in einer Draufsicht gesehen unterhalb der erwähnten Erschließungs-Trasse angeordnet ist.

Um eine Beschädigung durch Dritte zu vermeiden und um die Erschließungs-Trasse gegen Witterungseinflüsse zu schützen ist es gemäß einer besonders vorteilhaften Ausgestaltung vorteilhaft, die Erschließungs-Trasse unter einer abgehängten Decke anzuordnen.

Wirtschaftlich besonders vorteilhaft umzusetzende Baukörperanordnungen zeichnen sich dadurch aus, dass die erste Hauseinheit und die zweite Hauseinheit im Wesentlichen als quaderförmige Baukörper ausgebildet sind, die aufgrund ihrer Quaderform eine einfache Herstellung und bezüglich der möglichen variablen Anordnung von Innenwänden innerhalb des Quaders eine besonders vorteilhafte Lösung darstellen, da Zwischenwände eingezogen werden können, individuell und dem freien Willen des Bauherrn unterworfen.

Eine hinsichtlich einer in Großserie industriell herzustellenden Wohnbaukörperanordnung besonders vorteilhafte Ausgestaltung zeichnet sich dadurch aus, dass die erste und die zweite Hauseinheit im Wesentlichen die gleiche Außenumfangs-Struktur aufweisen.

Zur Erzielung der Grundstücksnutzungswerte, die im Geschossbau üblich sind - nämlich 0,4/1,2 - ist es besonders vorteilhaft, den Abstand der Baukörpereinrichtungen in Breitenrichtung des Grundstücks im Bereich zwischen 5 bis 7 m (Meter) zu wählen, wobei die Breite einer Baukörpereinrichtung bevorzugt im Bereich zwischen 5 und 8 m (Meter) liegt. Dabei kann die Länge einer Hauseinheit bevorzugt im Bereich zwischen 8 bis 11 m (Meter) liegen.

Mit den genannten Werten ist es problemlos möglich, Grundstücksnutzungswerte für den Geschossbau umzusetzen, wobei gleichzeitig der Charakter einer Doppelhausbebauung, die von potentiellen Bauherren gewünscht wird, möglich ist, da die versetzt angeordneten Hauseinheiten eine individuelle Gestaltung mit hohem Wohnwert erlauben.

Zur Erhöhung der Wohnfläche ist es gemäß eines bevorzugten Ausführungsbeispiels möglich, dass zwischen zwei in Breitenrichtung beabstandeten Baukörpereinrichtungen auf Höhe des unteren Geschosses der ersten Hauseinheit zumindest eine weitere Nutzungsraumeinheit angeordnet werden kann.

In dieselbe Richtung geht eine Ausführungsvariante, die sich dadurch auszeichnet, dass zwischen zwei beabstandeten Baukörpereinrichtungen einer Baukörpervorrichtung auf Höhe des oberen Geschosses der ersten Hauseinheit und des unteren Geschosses der zweiten Hauseinheit eine zusätzliche, die erste und zweite Hauseinheit erweiternde Wohnraumeinheit angeordnet ist.

Weitere Ausführungsformen und Vorteile der Erfindung ergeben sich durch die in den Ansprüchen ferner aufgeführten Merkmale sowie durch das nachstehend angegebene Ausführungsbeispiel. Die Merkmale der Ansprüche können in beliebiger Weise miteinander kombiniert werden, insoweit sie sich nicht offensichtlich gegenseitig ausschließen.

### KURZE BESCHREIBUNG DER ZEICHNUNG

Die Erfindung sowie vorteilhafte Ausführungsformen und Weiterbildungen derselben werden im folgenden anhand des in der Zeichnung dargestellten Beispiels näher beschrieben und erläutert. Die der Beschreibung und der Zeichnung zu entnehmenden Merkmale können einzeln für sich oder zu mehreren in beliebiger Kombination erfindungsgemäß angewandt werden. Es zeigen:
- Fig. 1: schematische Draufsicht auf ein sich in Längsrichtung und Breitenrichtung erstreckendes Grundstück mit einer erfindungsgemäßen Wohnbaukörperanordnung mit in Breitenrichtung rasterförmig angeordneten Baukörpervorrichtungen,
- Fig. 2: schematischer Schnitt in Breitenrichtung durch das Grundstück mit Wohnbaukörperanordnung gemäß Fig. 1,
- Fig. 3: schematische Schnittdarstellung des Erdgeschosses einer Baukörpervorrichtung,
- Fig. 4: schematische Schnittdarstellung eines Obergeschosses einer Baukörpervorrichtung,
- Fig. 5: schematische Schnittdarstellung einer Dachgeschosses einer Baukörpervorrichtung,
- Fig. 6: schematischer Längsschnitt im Bereich einer Übergabestation der Wohnbaukörperanordnung gemäß Fig. 1,
- Fig. 7: schematischer Querschnitt der Übergabestation gemäß Fig. 6,
- Fig. 8: stark schematische Perspektivdarstellung einer Hälfte der Baukörpervorrichtung als Baukörpereinrichtung mit schematisch dargestellter Erschließungs-Trasse,
- Fig. 9: schematische Schnittdarstellung des Untergeschosses einer Baukörpervorrichtung und
- Fig. 10: schematischer Schnitt in Längsrichtung einer Baukörpereinrichtung.

### WEGE ZUM AUSFÜHREN DER ERFINDUNG

Ein in Fig. 1 ausschnittsweise dargestelltes Grundstück 50 mit einer zwischen Wohnbaukörperanordnungen 10 verlaufenden Anliegerstraße 52, die von einer Haupterschließungsstraße 51 jeweils abgeht, ist mit einer Wohnbaukörperanordnung 10 bebaut, die in Breitenrichtung B rasterförmig angeordnete Wohnbaukörpervorrichtungen 11 aufweist.

Die Wohnbaukörpervorrichtungen 11 bestehen im Wesentlichen aus zwei in Breitenrichtung B beabstandet mit dem Abstand A parallel angeordneten Baukörpereinrichtungen 12, wobei jede Baukörpereinrichtung 12 zwei Hauseinheiten und eine Garageneinheit aufweist.

Die Baukörpereinrichtungen 12 haben in Längsrichtung L des Grundstücks 50 eine Längenabmessung von 2 x LL, wobei die Länge LL der Länge der Hauseinheiten und die Breite BB der Breite der Hauseinheiten entspricht.

Eine Baukörpereinrichtung 12 ist stark schematisiert in Fig. 8 dargestellt. Sie weist eine erste Hauseinheit 14 mit einem unteren Geschoss 16 (Erdgeschoss) und einem oberen Geschoss 18 (Obergeschoss) auf. In Längsrichtung L direkt anschließend und im Wesentlichen mit den gleichen Außenabmessungen schließt sich eine zweite Hauseinheit 20 an, die ebenfalls ein unteres Geschoss 22 und ein oberes Geschoss 24 aufweist, wobei das untere Geschoss 22 der zweiten Hauseinheit 20 auf demselben Niveau angeordnet ist wie das obere Geschoss 18 der ersten Hauseinheit 14. Unterhalb der zweiten Hauseinheit 20 ist eine Garageneinheit 26 angeordnet, die Garagen für die beiden angrenzenden Hauseinheiten 14, 20 bietet. Die Außengrundrissabmessungen der Hauseinheiten 14, 20 sind in Fig. 8 mit BB in Breitenrichtung und LL in Längsrichtung angegeben. Sie sind für beide Hauseinheiten im dargestellten Ausführungsbeispiel gleich.

Symmetrisch zur Mitte der Baukörpereinrichtung 12 ist an das obere Geschoss 18 der ersten Hauseinheit 14 beziehungsweise an das untere Geschoss 22 der zweiten Hauseinheit 20 jeweils eine weitere, in Fig. 8 nach vorne, d.h. in Fig. 8 nach rechts weisende erweiternde Wohnraumeinheit 40 vorhanden. Über der erweiternden Wohnraumeinheit 40 der zweiten Hauseinheit 20 ist, wie strichpunktiert dargestellt, eine weitere erweiternde Wohnraumeinheit 42 vorhanden, die an das obere Geschoss 24 der zweiten Hauseinheit 20 anschließt. Die Wohnbaukörperanordnung 10 ist so ausgebildet, dass die erweiternden Wohnraumeinheiten 40, 42 in den Abstandsbereich A zwischen zwei Wohnbaukörperanordnungen ragen, wobei insgesamt eine Wohnbaukörpervorrichtung 11 jeweils mit einer Außenwand direkt benachbart an die nächstfolgende Baukörpervorrichtung 11 anschließt. In einer Draufsicht und stark schematisiert gesehen bildet die Baukörpervorrichtung 11 die Form eines H.

Unterhalb des unteren Geschosses 16 der ersten Hauseinheit 14 ist mit denselben Außengrundrissabmessungen ein Kellergeschoss 66 möglich (gestrichelte Darstellung in Fig. 8). Des Weiteren ist unterhalb der Garageneinheit 26 die Anordnung einer Grube 68 möglich, damit die Anzahl der Garagenstellplätze erhöht werden kann (ebenfalls gestrichelt dargestellt).

Die Dachform oberhalb des Dachgeschosses des oberen Geschosses 24 der zweiten Hauseinheit 20 kann als Pultdach, als Flachdach oder als Satteldach oder dergleichen gemäß den jeweiligen Vorschriften ausgebildet sein und ist in Fig. 8 nicht näher dargestellt.

Schließlich ist in Fig. 8 noch schematisch eine Erschließungs-Trasse 30 dargestellt, die unterhalb der Decke des unteren Geschosses 22 der zweiten Hauseinheit 20 in Breitenrichtung B verläuft, und zwar zwischen der Garageneinheit 26 und dem unteren Geschoss 16 der Hauseinheit 14.

Bei dem in Fig. 3 schematisch dargestellten Schnitt durch das Erdgeschoss-Niveau einer Baukörpervorrichtung 11 mit zwei Baukörpereinrichtungen 12 erkennt man zwei Stellplätze innerhalb der Garageneinheit 26.

Die bereits beschriebenen Maße B, L, A, BB, LL sind eingetragen. Mit dem Pfeil P, der auf die linke Außenwand der linken Baukörpereinrichtung 12 etwa im oberen Drittel weist, soll schematisch dargestellt sein, dass an dieser Stelle die öffentlichen Ver- und Entsorgungsleitungen zum Anschluss anstehen. Diese betreffen beispielsweise Strom, Telekommunikation, Gas und Wasser. Die Zuleitungen vom öffentlichen Versorgungsnetz werden einer Übergabeeinheit 28 zugeführt und innerhalb einer in Breitenrichtung B verlaufenden Erschließungs-Trasse 30 intern in der Wohnbaukörperanordnung 10 individuell.verteilt. Diese individuelle Verteilung innerhalb der einzelnen Baukörpereinrichtungen 12 ist in Fig. 3 durch die beiden Pfeile V dargestellt.

Im Grundriss gesehen verläuft die Erschließungs-Trasse 30 und 32 direkt hinter den Garageneinheiten 26 durchgehend durch die gesamte Wohnbaukörperanordnung 10 oberhalb eines durchgehenden Ganges 58.

Zwischen der Erschließungs-Trasse 30 und dem in der unteren Hälfte der Fig. 3 angeordneten unteren Geschoss 16 der ersten Hauseinheit 14 verläuft zwischen zwei Abstellräumen 36 der Zugang zum Eingang 60 der ersten Hauseinheit 14. Eine Innentreppe 46 verbindet das untere Geschoss 16 mit dem oberen Geschoss 18 der ersten Hauseinheit 14 und bei Unterkellerung das untere Geschoss 16 mit dem Kellergeschoss 18. Zwischen den beiden Baukörpereinrichtungen 12, die wie bereits beschrieben in einem Abstand A angeordnet sind, sind in diesem Abstandsbereich weitere Nutzungsräume 34.1, 34,2 vorhanden, die beispielsweise als Fahrradraum oder Geräteraum genutzt werden können. Schließlich ist noch im Abstandsbereich zwischen den Garageneinheiten 26 eine von außen zugängliche Treppe 44 vorhanden, die auf die nächste Geschosshöhe (Obergeschossniveau) führt und als Zugang zum Eingang 70 der zweiten Hauseinheit 20 dient.

Fig. 4 zeigt einen Querschnitt in Obergeschoss-Höhe, aus dem man erkennt, dass auf dieser Höhe die zweite Hauseinheit 20 mit ihrem unteren Geschoss 22 beginnt. Der Eingang 70 der zweiten Hauseinheit 20 wird über die Treppe 44 erreicht. Die Verbindung zwischen dem unteren Geschoss 22 der zweiten Hauseinheit 20 mit dessen oberen Geschoss (Dachgeschoss) 24 erfolgt ebenfalls über eine Innentreppe 46.

Schließlich zeigt Fig. 5 noch einen Querschnitt in Dachgeschoss-Höhe mit dem oberen Geschoss 24 der zweiten Hauseinheit 20, wobei im Abstandsbereich zwischen zwei benachbarten Baukörpereinrichtungen 12 eine erweiternde Wohnraumeinheit 42 vorhanden sein kann, was in Fig. 5 gestrichelt dargestellt ist.

Die flache Dachfläche 38 der ersten Hauseinheit 14 bildet praktisch eine Dachgartenfläche für die Bewohner der zweiten Hauseinheit 20.

Der Anschluss an die Zuleitungen 48 vom öffentlichen Versorgungsnetz, wie beispielsweise für Strom, Telekommunikation, Gas und Wasser, ist in den Figuren 6 und 7 schematisch dargestellt. Die Zuleitungen 48 kommen in einer Übergabeeinheit 28, die als zugänglicher Raum ausgebildet ist, an. Über Messeinrichtungen und Übergabestationen 56 werden diese einer innerhalb der Baukörpereinrichtung in Breitenrichtung B durchlaufenden Erschließungs-Trasse 30 zugeführt, wobei die einzelnen Hauseinheiten 14, 20 intern wiederum über nicht näher dargestellte Mess- und Übergabestationen an das Versorgungsnetz angeschlossen sind (Pfeil V). Unterhalb der Zuleitungen 48 und weiterhin unterhalb der Baukörpereinrichtung 12 verlaufend ist in Fig. 6 noch ergänzend ein Kanalisationsrohr 62 zur Haus- und Wegeentwässerung mit dazugehörigem Kontrollschacht 64 dargestellt.

Die Erschließungs-Trasse 30 verläuft oberhalb einer abgehängten Decke 54 in einem in Breitenrichtung B durchgehenden Gang 58 der gesamten Wohnbaukörperanordnung 10.

Es erfolgt somit lediglich ein einziger Anschluss an das öffentliche Versorgungsnetz, wobei in Fig. 1 und 2 in beiden Endbereichen der Wohnbaukörperanordnung 10 eine Übergabeeinheit 28 dargestellt ist. Im konkreten Fall erfolgt der Anschluss an die öffentlichen Versorgungsnetze entweder in der linken oder in der rechten Übergabeeinheit 28. Es kann auch eine Übergabe erfolgen. Wesentlich ist, dass von der/den Anliegerstraße/n keine Anschlusseinheiten an das öffentliche Versorgungsnetz erforderlich sind. Der Anschluss erfolgt über eine einzige Übergabeeinheit von der Haupterschließungsstraße her.

Schließlich ist noch in Fig. 2 schematisch gestrichelt dargestellt, dass unterhalb des Niveaus des Erdgeschosses 16 eine weitere Erschließungs-Trasse 32 vorgesehen sein kann, die durchgehend unterhalb des Ganges 58 vorhanden ist und in der zunächst lediglich Leerrohre mit Zugdraht verlegt sind.

Eine erste alternative Weiterbildung zeichnet sich dadurch aus, dass unterhalb der erweiternden Wohnraumeinheit 40 eine weitere erweiternde Wohnraumeinheit 43 angeordnet ist, was in Fig. 8 schematisch durch strichpunktierte Linien angedeutet ist. Dadurch kann der Wohnraum in sinnvoller Weise vergrößert werden.

Eine weitere Ausgestaltung zeichnet sich dadurch aus, dass unterhalb der Garage 26 ein Vollkellergeschoss 67 vorhanden ist, das über eine Treppe 72 zugänglich ist. Das Kellergeschoss ist in den Fig. 6, 8 und 10 schematisch punktiert dargestellt. Wie in Fig. 6 ersichtlich, ist im Falle des Vorhandenseins eines Kellergeschosses 67 unterhalb der Garageneinheit 26 eine tieferliegende Führung des Kanalisationsrohres 62 erforderlich.

## Patentansprüche

1. Wohnbaukörperanordnung (10) für ein sich in Längsrichtung (L) und in Breitenrichtung (B) erstreckendes Grundstück (50) mit
- in Breitenrichtung (B) sich rastermäßig wiederholenden Baukörpervorrichtungen (11) mit im Wesentlichen parallel und übereinander angeordneten Baukörpereinrichtungen (12),
- wobei jede Baukörpervorrichtung (11) zwei in Breitenrichtung (B) beabstandet (A) angeordnete Baukörpereinrichtungen (12) aufweist,
- jede Baukörpereinrichtung (12) eine separate erste Hauseinheit (14) und eine separate zweite Hauseinheit (20) aufweist, **dadurch gekennzeichnet, dass**
- die erste und zweite Hauseinheit (14; 20) in Längsrichtung (L) versetzt direkt aneinander anschließend angeordnet sind,
- die erste Hauseinheit (14) ein unteres Geschoss (Erdgeschoss 16) und ein darüber befindliches oberes Geschoss (Obergeschoss 18) aufweist,
- die zweite Hauseinheit (20) ein unteres Geschoss (Obergeschoss 22) und ein darüber befindliches oberes Geschoss (Dachgeschoss 24) aufweist,
- das obere Geschoss (18) der ersten Hauseinheit (14) auf demselben Niveau wie das untere Geschoss (22) der zweiten Hauseinheit (20) angeordnet ist,
- unterhalb der zweiten Hauseinheit (20) eine Garageneinheit (26) angeordnet ist,
- eine einzige Übergabeeinheit (28) für die gesamte Wohnkörperanordnung (10) vorhanden ist, innerhalb derer der Anschluss an die von außen kommenden Ver- und Entsorgungsleitungen, insbesondere für Strom, Telekommunikationseinrichtungen, Gas, Wasser, über entsprechende Messeinheiten erfolgt, und
- von der Übergabeeinheit (28) zumindest eine Erschließungs-Trasse (30; 32) mit Ver- und Entsorgungsleitungen im Wesentlichen in Breitenrichtung (B) verlaufend abgeht, an die die einzelnen Hauseinheiten (14; 20) der Baukörpereinrichtungen (12) ver- und entsorgungsmäßig unter Zwischenschaltung von Mess- und Verteileinheiten angeschlossen sind.

2. Wohnbaukörperanordung nach Anspruch 1,
**dadurch gekennzeichnet, dass**
- die Erschließungs-Trasse (30; 32) zwischen der Garageneinheit (26) und dem unteren Geschoss (16) der ersten Hauseinheit (14) in Breitenrichtung (B) verläuft.

3. Wohnbaukörperanordung nach Anspruch 2,
**dadurch gekennzeichnet, dass**
- die Erschließungs-Trasse (30) niveaumäßig unterhalb der Decke des unteren Geschosses (22) der zweiten Hauseinheit (20) in Breitenrichtung (B) verläuft.

4. Wohnbaukörperanordung nach Anspruch 1 oder 2,
**dadurch gekennzeichnet, dass**
- eine weitere Erschließungs-Trasse (32) niveaumäßig unterhalb des unteren Geschosses (16) der ersten Hauseinheit (14), insbesondere in einer Draufsicht gesehen unterhalb der Erschließungs-Trasse (30) verläuft.

5. Wohnbaukörperanordung nach einem oder mehreren der vorstehenden Ansprüche,
**dadurch gekennzeichnet, dass**
- die Erschließungs-Trasse als durch die Wohnbaukörperanordnung (10) im Wesentlichen geradlinig verlaufender durchgehender Kanal ausgebildet ist.

6. Wohnbaukörperanordung nach Anspruch 1, 2 und 3,
**dadurch gekennzeichnet, dass**
- die Erschließungs-Trasse (30) unter einer abgehängten Decke (54) angeordnet ist.

7. Wohnbaukörperanordung nach einem oder mehreren der vorstehenden Ansprüche,
**dadurch gekennzeichnet, dass**
- die erste Hauseinheit (14) und die zweite Hauseinheit (20) als im Wesentlichen quaderförmige Baukörper ausgebildet sind.

8. Wohnbaukörperanordung nach Anspruch 7,
**dadurch gekennzeichnet, dass**
- die erste Hauseinheit (14) und die zweite Hauseinheit (20) im Wesentlichen die gleiche Außengrundriss-Struktur aufweisen.

9. Wohnbaukörperanordung nach einem oder mehreren der vorstehenden Ansprüche,
**dadurch gekennzeichnet, dass**
- der Abstand (A) der Baukörpereinrichtungen (12) einer Baukörpervorrichtung (11) in Breitenrichtung (B) im Bereich zwischen 5 bis 7 m (Meter) liegt.

10. Wohnbaukörperanordung nach einem oder mehreren der vorstehenden Ansprüche,
**dadurch gekennzeichnet, dass**
- die Breite (BB) einer Baukörpereinrichtung (12) im Bereich zwischen 5 bis 8 m (Meter) liegt.

11. Wohnbaukörperanordung nach einem oder mehreren der vorstehenden Ansprüche,
**dadurch gekennzeichnet, dass**
- die Länge (LL) einer Hauseinheit (14; 20) der Baukörpereinrichtung (12) im Bereich zwischen 8 bis 11 m (Meter) liegt.

12. Wohnbaukörperanordung nach einem oder mehreren der vorstehenden Ansprüche,
**dadurch gekennzeichnet, dass**
- zwischen zwei in Breitenrichtung (B) beabstandeten Baukörpereinrichtungen (12) auf Höhe des unteren Geschosses (16) der ersten Hauseinheit (14), insbesondere bei Verzicht auf Unterkellerung, zumindest eine weitere Nutzungsraumeinheit (34) angeordnet ist.

13. Wohnbaukörperanordung nach einem oder mehreren der vorstehenden Ansprüche,
**dadurch gekennzeichnet, dass**
- zwischen zwei beabstandeten Baukörpereinrichtungen (12) einer Baukörpervorrichtung (11) auf Höhe des oberen Geschosses (18; 22) oder auf Höhe des unteren Geschosses (16; 26) der ersten Hauseinheit (14) oder der zweiten Hauseinheit (20) eine zusätzliche, die erste und zweite Hauseinheit (14; 20) erweiternde obere Wohnraumeinheit (40) beziehungsweise erweiternde untere Wohnraumeinheit (43) angeordnet ist.

14. Wohnbaukörperanordung nach einem oder mehreren der vorstehenden Ansprüche,
**dadurch gekennzeichnet, dass**
- im Bereich der Erschließungs-Trasse (30) unterseitig ein durch die Wohnbaukörperanordnung durchgehender Gang vorhanden ist.

15. Wohnbaukörperanordung nach einem oder mehreren der vorstehenden Ansprüche,
**dadurch gekennzeichnet, dass**
- in Höhe des oberen Geschosses (24) der zweiten Hauseinheit (20) in Breitenrichtung (B) eine weitere erweiternde Wohnraumeinheit (42) angeordnet ist.

## Claims

1. Housing building arrangement (10) for a piece of ground (50) which extends in the longitudinal direction (L) and in the width direction (B), with
- building blocks (11) which repeat in the manner of a grid in the width direction (B) and have building units (12) arranged substantially parallel to and above one another,
- each building block (11) having two building units (12) arranged at a distance (A) in the width direction (B),
- each building unit (12) having a separate first house unit (14) and a separate second house unit (20),
**characterized in that**
- the first and second house unit (14; 20) are arranged directly adjacent and offset with respect to each other in the longitudinal direction (L),
- the first house unit (14) has a lower floor (ground floor 16) and an upper floor (first floor 18) located above,
- the second house unit (20) has a lower floor (upper floor 22) and an upper floor (attic floor 24) located above,
- the upper floor (18) of the first house unit (14) is arranged at the same level as the lower floor (22) of the second house unit (20),
- a garage unit (26) is arranged underneath the second house unit (20),
- there is a single transfer unit (28) for the entire housing arrangement (10), within which the connection to the supply and disposal lines coming from outside, in particular for power, telecommunications equipment, gas, water, is made by appropriate metering units, and
- from the transfer unit (28) there leaves at least one connecting duct (30; 32) with supply and disposal lines running substantially in the width direction (B), to which the individual house units (14; 20) of the building units (12) are connected for supply and disposal with the interconnection of metering and distribution units.

2. Housing building arrangement according to Claim 1, **characterized in that**
- the connecting duct (30; 32) runs in the width direction (B) between the garage unit (26) and the lower floor (16) of the first house unit (14).

3. Housing building arrangement according to Claim 2, **characterized in that**
- the connecting duct (30) runs in the width direction (B) at a level underneath the ceiling of the lower floor (22) of the second house unit (20).

4. Housing building arrangement according to Claim 1 or 2, **characterized in that**
- a further connecting duct (32) runs at a level underneath the lower floor (16) of the first house unit (14), in particular underneath the connecting duct (30), as viewed in a plan view.

5. Housing building arrangement according to one or more of the preceding claims, **characterized in that**
- the connecting duct is constructed as a continuous channel running substantially rectilinearly through the housing building arrangement (10).

6. Housing building arrangement according to Claim 1, 2 and 3, **characterized in that**
- the connecting duct (30) is arranged under a suspended ceiling (54).

7. Housing building arrangement according to one or more of the preceding claims, **characterized in that**
- the first house unit (14) and the second house unit (20) are constructed as substantially box-shaped buildings.

8. Housing building arrangement according to Claim 7, **characterized in that**
- the first house unit (14) and the second house unit (20) have substantially the same external outline structure.

9. Housing building arrangement according to one or more of the preceding claims, **characterized in that**
- the spacing (A) of the building units (12) of a building block (11) in the width direction (B) lies in the range between 5 and 7 m (metres).

10. Housing building arrangement according to one or more of the preceding claims, **characterized in that**
- the width (BB) of a building unit (12) lies in the range between 5 and 8 m (metres).

11. Housing building arrangement according to one or more of the preceding claims, **characterized in that**
- the length (LL) of a house unit (14; 20) of the building unit (12) lies in the range between 8 and 11 m (metres).

12. Housing building arrangement according to one or more of the preceding claims, **characterized in that**
- between two building units (12) spaced apart in the width direction (B), at the level of the lower floor (16) of the first house unit (14), in particular when cellarage is dispensed with, there is arranged at least one further utility room unit (34).

13. Housing building arrangement according to one or more of the preceding claims, **characterized in that**
- between two spaced-apart building units (12) of a building block (11), at the level of the upper floor (18; 22) or at the level of the lower floor (16; 26) of the first house unit (14) or of the second house unit (20) there is arranged an additional upper living space unit (40) and/or a lower living space unit (43) extending the first and second house unit (14; 20).

14. Housing building arrangement according to one or more of the preceding claims, **characterized in that**
- in the region of the connecting duct (30), on the underside, there is a continuous corridor through the housing building arrangement.

15. Housing building arrangement according to one or more of the preceding claims, **characterized in that**
- at the level of the upper floor (24) of the second house unit (20), a further supplementary living space unit (42) is arranged in the width direction (B).

## Revendications

1. Ensemble d'habitations (10) destiné à une parcelle de terrain (50) s'étendant dans la direction longitudinale (L) et dans la direction (B) de la largeur, comprenant
- des blocs d'habitation (11) qui se répètent en forme de réseau quadrillé, dans la direction (B) de la largeur, et comportent des corps de bâtiment (12) agencés pour l'essentiel parallèlement et en superposition mutuelle,
- ensemble dans lequel chaque bloc d'habitation (11) comporte deux corps de bâtiment (12) disposés avec espacement (A) dans la direction (B) de la largeur,
- et chaque corps de bâtiment (12) possède une première zone d'habitat (14) distincte et une deuxième zone d'habitat (20) distincte, **caractérisé par le fait que**
- les première et deuxième zones d'habitat (14 ; 20) sont agencées avec décalage dans la direction longitudinale (L) et avec rattachement directement adjacent,
- la première zone d'habitat (14) comprend un étage inférieur (rez-de-chaussée 16) et un étage supérieur (premier étage 18) sus-jacent,
- la deuxième zone d'habitat (20) comprend un étage inférieur (premier étage 22) et un étage supérieur (combles 24) sus-jacent,
- l'étage supérieur (18) de la première zone d'habitat (14) se trouve au même niveau que l'étage inférieur (22) de la deuxième zone d'habitat (20),
- une zone de garage (26) est disposée au-dessous de la deuxième zone d'habitat (20),
- l'ensemble d'habitations (10) est équipé, dans son intégralité, d'une seule et unique unité de transfert (28) à l'intérieur de laquelle le raccordement aux canalisations d'alimentation et d'évacuation provenant de l'extérieur, notamment destinées à du courant électrique, à des systèmes de télécommunications, au gaz et à l'eau, s'effectue par l'intermédiaire d'unités de mesure correspondantes, et
- au moins une piste de desserte (30 ; 32), associée à des canalisations d'alimentation et d'évacuation, part de l'unité de transfert (28) en s'étendant pour l'essentiel dans la direction (B) de la largeur, les alimentations et évacuations des zones individuelles d'habitat (14 ; 20) des corps de bâtiment (12) étant raccordées à ladite piste, avec interposition d'unités de mesure et de répartition.

2. Ensemble d'habitations selon la revendication 1,
**caractérisé par le fait que**
- la piste de desserte (30 ; 32) s'étend, dans la direction (B) de la largeur, entre la zone de garage (26) et l'étage inférieur (16) de la première zone d'habitat (14).

3. Ensemble d'habitations selon la revendication 2,
**caractérisé par le fait que**
- le niveau de la piste de desserte (30) s'étend, dans la direction (B) de la largeur, au-dessous du plafond de l'étage inférieur (22) de la deuxième zone d'habitat (20).

4. Ensemble d'habitations selon la revendication 1 ou 2,
**caractérisé par le fait que**
- le niveau d'une piste supplémentaire de desserte (32) s'étend au-dessous de l'étage inférieur (16) de la première zone d'habitat (14), notamment au-dessous de la piste de desserte (30) dans le cas d'une observation en plan.

5. Ensemble d'habitations selon l'une ou plusieurs des revendications précédentes,
**caractérisé par le fait que**
- la piste de desserte est réalisée sous la forme d'un canal ininterrompu s'étendant, pour l'essentiel, en ligne droite à travers ledit ensemble d'habitations (10).

6. Ensemble d'habitations selon les revendications 1, 2 et 3,
**caractérisé par le fait que**
- la piste de desserte (30) est disposée au-dessous d'un plafond suspendu (54).

7. Ensemble d'habitations selon l'une ou plusieurs des revendications précédentes,
**caractérisé par le fait que**
- la première zone d'habitat (14) et la deuxième zone d'habitat (20) sont réalisées sous la forme de corps de bâtiment sensiblement rectangulaires.

8. Ensemble d'habitations selon la revendication 7,
**caractérisé par le fait que**
- la première zone d'habitat (14) et la deuxième zone d'habitat (20) présentent, pour l'essentiel, la même structure d'emprise au sol extérieure.

9. Ensemble d'habitations selon l'une ou plusieurs des revendications précédentes,
**caractérisé par le fait que**
- l'espacement (A), entre les corps de bâtiment (12) d'un bloc d'habitation (11), est situé dans la plage comprise entre 5 et 7 m (mètres) dans la direction (B) de la largeur.

10. Ensemble d'habitations selon l'une ou plusieurs des revendications précédentes,
**caractérisé par le fait que**
- la largeur (BB) d'un corps de bâtiment (12) est située dans la plage comprise entre 5 et 8 m (mètres).

11. Ensemble d'habitations selon l'une ou plusieurs des revendications précédentes,
**caractérisé par le fait que**
- la longueur (LL) d'une zone d'habitat (14 ; 20) du corps de bâtiment (12) est située dans la plage comprise entre 8 et 11 m (mètres).

12. Ensemble d'habitations selon l'une ou plusieurs des revendications précédentes,
**caractérisé par le fait**
- **qu'**au moins une unité supplémentaire d'espace utile (34) est interposée entre deux corps de bâtiment (12) espacés dans la direction (B) de la largeur, à la hauteur de l'étage inférieur (16) de la première zone d'habitat (14), notamment lorsqu'il est renoncé à un soubassement.

13. Ensemble d'habitations selon l'une ou plusieurs des revendications précédentes,
**caractérisé par le fait**
- **qu'**une zone supérieure supplémentaire (40) ou une zone inférieure additionnelle (42), constituant respectivement une extension d'habitat des première et deuxième zones d'habitat (14 ; 20), est interposée entre deux corps espacés de bâtiment (12) d'un bloc d'habitation (11), à la hauteur de l'étage supérieur (18 ; 22) ou à la hauteur de l'étage inférieur (16 ; 26) de la première zone d'habitat (14) ou de la deuxième zone d'habitat (20).

14. Ensemble d'habitations selon l'une ou plusieurs des revendications précédentes,
**caractérisé par le fait**
- **qu'**un passage, parcourant d'un trait ledit ensemble d'habitations, est présent à la face inférieure dans la région de la piste de desserte (30).

15. Ensemble d'habitations selon l'une ou plusieurs des revendications précédentes,
**caractérisé par le fait**
- **qu'**une zone additionnelle (42) d'extension d'habitat est disposée, dans la direction (B) de la largeur, à la hauteur de l'étage supérieur (24) de la deuxième zone d'habitat (20).
